# EUROPÄISCHE PATENTSCHRIFT

(11) **EP 0 299 231 B1**
(45) Veröffentlichungstag und Bekanntmachung des Hinweises auf die Patenterteilung: **24.07.1991**
(21) Anmeldenummer: 88109788.5
(22) Anmeldetag: 20.06.1988
(51) Int. Cl.: C21B 13/14, C21C 5/52

(54) **Vorrichtung zur Beschickung eines Einschmelzvergasers mit Vergasungsmitteln und Eisenschwamm**
Method for charging fuel and sponge iron into a melting furnace
Procédé pour le chargement de combustible et d'éponge de fer dans un four de fusion

(30) Priorität: 13.07.1987 DE 3723137
(43) Veröffentlichungstag der Anmeldung: 18.01.1989
(73) Patentinhaber: DEUTSCHE VOEST-ALPINE INDUSTRIEANLAGENBAU GMBH, 40094 Düsseldorf (DE)
(72) Erfinder: Vuletic, Bodgan, D-4000 Düsseldorf 1 (DE)
(74) Vertreter: Pfenning, Meinig & Partner

(56) Entgegenhaltungen:
- EP-A- 0 048 008
- EP-A- 0 166 679
- FR-A- 1 154 525
- GB-A- 373 298

## Beschreibung

Die Erfindung bezieht sich auf eine Vorrichtung gemäß Oberbegriff des Anspruchs 1.

Derartige Vorrichtungen sind bereits bekannt (DE-PS 30 34 539). Dort ist der Direktreduktions-Schachtofen im Abstand über und fluchtend zu dem Einschmelzvergaser angeordnet. Im unteren Bereich des Schachtofens sind in waagerechter Anordnung senkrecht durch die Umfangswandung desselben geführt eine Mehrzahl von sternartig angeordneten Austragsvorrichtungen in Form von Schneckenförderern vorgesehen, die den Eisenschwamm über zugehörige Fallrohre aus diesem Bereich des Schachtofens austragen, von wo er über die Fallrohre unmittelbar in den Einschmelzvergaser abgegeben wird. Hierfür enden die Fallrohre im Topbereich des Einschmelzvergasers zentrisch um dessen Mittelachse und im Abstand hiervon und zueinander angeordnet. Unmittelbar neben den Einlaßstutzen dieser Verbindungsleitungen befinden sich dort auch die Einlaßöffnungen für das Vergasungsmittel, vorzugsweise Kohle, sowie gleichfalls die Auslässe für das Reduktionsgas bzw. das den Einschmelzvergaser verlassende Rohgas.

Durch die Fallrohre ist der Einschmelzvergaser direkt mit dem Reduktions-Schachtofen verbunden. Auf diesem Wege gelangt neben dem unentstaubten Vergasergas eine große Staubmenge in den Reduktions-Schachtofen. Um die Staubmenge zu reduzieren und die daraus resultierenden Probleme zu begrenzen wird der Eintritt des Reduktionsgases zum Reduktions-Schachtofen mindestens 2 m oberhalb der Förderschnecken eingebracht, wobei die Schüttung in diesem Bereich als Gassperre dient. Dadurch ist die Höhe des Reduktions-Schachtofens ca 2 m größer als unbedingt erforderlich.

Dadurch, daß die Förderschnecken in ihrer radialen Anordnung in die senkrecht verlaufenden Wandungsabschnitte im unteren Bereich des Reduktions-Schachtofens einmünden, ergibt sich zwischen der hierdurch definierten Ebene innerhalb des Ofenschachtes und seinem darunterliegenden Ofenboden ein Totraum, aus dem heraus der Eisenschwamm nicht gefördert wird, also in unwirtschaftlicher Weise am Verfahrensablauf nicht teilnimmt. Dieser Totraum vergrößert zwangsläufig auch den Abstand zwischen dem Schachtofen und dem darunter angeordneten Einschmelzvergaser, und verlängert so die Verbindungsleitungen zwischen den Austragsenden der Förderschnecken und dem Einschmelzvergaser. Diese nicht unerhebliche Länge der Verbindungsleitungen bzw. Fallrohre (ca. 10 m bei einer Anlage von 300.000 t/Jahr) zwischen Schachtofen und Vergaser kann für die Bewegung des Eisenschwamms durch diese Fallrohre hindurch zu undefinierten Bedingungen führen, da einerseits die Eisenpartikel vom Austragsende der Förderschnecken unmittelbar an die Ofenwandung des Schachtofens anschließend bis zum Einlaßende der Fallrohre in den Vergaser praktisch im freien Fall (bei geringeren Fördermengen) beschleunigt werden können, um dann mit bereits großer Geschwindigkeit in den Einschmelzvergaser und in desssen unteres Kohlefließbett einzudringen, während es andererseits bei größeren Fördermengen durch die Schneckenförderer infolge des im Gegenstrom zur Bewegungsrichtung der Eisenpartikel durch die Verbindungsleitungen strömenden heißen Reduktionsgases zum Zusammenbacken der Eisenpartikel bereits in der Verbindungsleitung kommen kann. Auch hat sich herausgestellt, daß eine gleichmäßige Verteilung und Vermischung der Beschickung des Einschmelzvergasers zwischen Vergasungsmitteln und heißem Eisenschwamm im Bereich des Kohlefließbettes bei dieser Anordnung nicht gewährleistet ist oder zumindest nicht ausreichend befriedigend sichergestellt werden kann. Diese Inhomogenität in der Beschickung macht sich insbesondere in der Vergasermitte nachteilig bemerkbar.

Dadurch, daß im Topbereich des Einschmelzvergasers die Auslässe für das Rohgas unmittelbar neben den Einlässen für das Vergasungsmittel einerseits und dem Eisenschwamm andererseits liegen, ist die Staubentwicklung unmittelbar an den Reduktionsgasauslässen besonders hoch, und entsprechend hoch auch die Belastung des Rohgases mit Feinstaub. Dadurch, daß die Austragsvorrichtungen in Förderrichtung des Eisenschwammes vor den Fallrohren, zwischen dem Schachtofen und dem Einschmelzvergaser, nämlich unmittelbar in den seitlichen Wandungen des Ofens angeordnet sind, ergibt sich eine volumenmäßige Zwangssteuerung der durch die Fallrohre hindurchtretenden Eisenschwammenge, was zu erheblichen Verschleißerscheinungen der Fallrohre führt. Letztlich begrenzen sich auch die Förderleistungen der Förderschnecken hierdurch, wie auch durch die Tatsache, daß diese nur einseitig gelagert sind, so daß allein auch hierdurch eine Begrenzung der Größe und der Effektivität der Gesamtanlage gegeben ist.

Hier setzt die vorliegende Erfindung ein, der die Aufgabe zugrunde liegt, eine Vorrichtung der eingangs genannten Art dahingehend weiter zu verbessern, daß die durch die erhebliche Länge der Verbindungsleitungen zwischen Schachtofen und Vergaser und die Art ihrer Anschlüsse im unteren Bereich des Schachtofens wie auch im Topbereich des Vergasers sich, wie vorstehend beschrieben, ergebenden Nachteile vermieden werden. Die Lösung dieser Aufgabe wird erfindungsgemäß durch die im Kennzeichen des Anspruchs 1 gegebenen Merkmale erreicht.

Vorteilhafte Ausgestaltungen und Weiterbildungen dieser Aufgabenlösung ergeben sich aus den Unteransprüchen.

Dadurch, daß die Verbindungsleitungen für den Austrag des Eisenschwamms aus dem Direktreduktions-Schachtofen in dessen untersten Bodenbereich senkrecht einmünden, kann das bisher durch den Schneckenaustrag in seitlicher Richtung als unvermeidlich angesehene Totvolumen für den Eisenschwamm im Schachtofen vollständig vermieden werden und der Schachtofen zumindest um diesen Betrag näher am Einschmelzvergaser in Stellung gebracht werden. Die Länge der Verbindungsleitungen verkürzt sich damit nicht unerheblich, und es besteht eine größere, den Bedürfnissen vorteilhafter anpaßbare Variationsmöglichkeit für die direkte Führung der Verbindungsleitungen zwischen Schachtofen und Vergaser mit der Möglichkeit einer gleichmäßigeren Verteilung und Vermischung der dem Einschmelzvergaser zugeführten Möllerung insbesondere auch bezogen auf die Vergasermitte.

Die nahe um die Längsachse des Einschmelzvergasers konzentrierten und damit praktisch zusammengefaßten Einlässe für die Vergasungsmittel einerseits und den heißen Eisenschwamm andererseits führen dazu, daß der Staubanteil, der vorwiegend im Eingabebereich des Kohle- bzw. Koksstaubs anfällt, von dem eintretenden Eisenschwamm gewissermaßen adsorbiert und mitgerissen wird, wodurch die Staubanreicherung, insbesondere im Topbereich des Einschmelzvergasers, erheblich reduziert werden kann. Der Staubanteil, der mit dem Rohgas durch die Gasauslässe im Einschmelzvergaser abgeführt wird, verringert sich demgegenüber noch weiter, da der Abstand zwischen den Reduktionsgasauslässen und den zentrisch zusammengefaßten Einlaßöffnungen für die Vergasungsmittel und den heißen Eisenschwamm bei der gewählten Anordnung wesentlich weiter auseinander liegen, als das bei der bekannten Vorrichtung der Fall sein konnte.

Dadurch, daß die Förderschnecken nicht mehr unmittelbar am Direktreduktions-Schachtofen und damit in Bewegungsrichtung des heißen Eisenschwammes vor den Fallrohren angeordnet sind, sondern am Ende dieser Verbindungsleitungen unmittelbar vor dem Eintritt des Eisenschwamms in den Einschmelzvergaser, wird die Belastung der Fallrohre, wie auch des Reduktionsaggregates mit dem vorerwärmten Feinstaub noch zusätzlich herabgesetzt, da dieser Staub bereits am Anfang in den Schneckengängen der Austragsvorrichtung abgeschieden und von dort unmittelbar unter kürzestem Wege jeweils sofort in den Vergaser zurückbefördert wird. Der Reduktions-Schachtofen wird um ca. 2 m kürzer, da die Staubund Gassperre zwischen Förderschnecken und Gaseintritt nicht mehr erforderlich ist. Die sich durch das Hindurchziehen des heißen Eisenschwammes durch die Verbindungsleitungen ergebende geringe Sinkgeschwindigkeiten in diesen Rohren, von ca. 0,003 m bei 4 Fallrohren mit einem lichtem Durchmesser von 0,8 m, führt zu einer starken Herabsetzung der bisher beobachteten Verschleißerscheinung dieser Fallrohre. Die kürzeren und/oder im Durchmesser geringer ausgeführte Förderschnecken werden weniger Energie benötigen, was einen weiteren Vorteil dieser Anordnung mit sich bringt.

Verringerung der Bauhöhe der Gesamtanlage, Verkleinerung des Schachtofenvolumens, geringere Reparaturanfälligkeit und sicherere Arbeitsweise der Förderschnecken führen zu wirtschaftlicherer Arbeitsweise bei veringerten Investitionen.

Anhand der beiliegenden Zeichnung, die zwei bevorzugte Ausführungsformen der vorliegenden Erfindung im Längsschnitt schematisiert und teilweise wiedergibt, soll die vorliegende Erfindung näher erläutert werden.

Es zeigen:

- Fig. 1: Einen Schnitt durch eine erfindungsgemäße Vorrichtung, bei der die Einlässe für das Vergasungsmittel und den heißen Eisenschwamm in einen Kuppelaufsatz einmünden und
- Fig. 2: eine Darstellung gemäß Fig. 1, bei der anstelle des Kuppelaufsatzes kurze zusätzliche Rohrstutzen vorgesehen sind, die die Schneckenförderer mit dem inneren des Einschmelzvergasers in dessen Topbereich verbinden.

Der Direktreduktions-Schachtofen ist in der schematisierten Zeichnung, nur in bezug auf seinen unteren Bodenbereich angedeutet, während der Einschmelzvergaser 2 auf die Darstellung seines obersten Behälterbereiches beschränkt ist. Die im wesentlichen senkrecht zwischen dem Direktreduktions-Schachtofen 1 und dem Einschmelzvergaser 2 angeordneten Verbindungsleitungen 4, münden direkt im waagerecht oder leicht gewölbt ausgebildeten Boden des Schachtofens. Von den Verbindungsleitungen 4 sind in der Schnittdarstellung jeweils nur zwei wiedergegeben, in bekannter Weise ist jedoch eine Mehrzahl solcher Fallrohre im Abstand zueinander entlang eines Kreisringes, dessen Mittelpunkt die Längsachse des Schachtofens bildet, angeordnet. Unabhängig vom Abstand der Auslässe 8 für den Eisenschwamm von dieser Mittelachse enden die Verbindungsleitungen 4 jeweils entfernt von den senkrechten Seitenwandungen des Schachtofens, und mit ihrem dem Auslaß 8 entfernt liegenden Ende im Einlaßbereich einer zugehörigen Austragsvorrichtung 7 in Form einer Förderschnecke für jede Verbindungsleitung 4. Die Förderschnecken sind sternartig, bezogen auf die Längsachse des Schachtofens 1 bzw. des Einschmelzvergasers 2, in radialer Richtung waagerecht angeordnet und verbinden die Fallrohre vom Schachtofen hin zu Einlässen 9 in den Einschmelzvergaser 2.

Die Mindestlänge der Verbindungsleitungen 4 sollte so gewählt werden, daß die von ihnen aufgenommene Eisenschwamm-Schüttsäule der Druckdifferenz zwischen dem Schachtofen und dem Vergaser standhält, d.h. als Sperrorgan zwischen diesen dient. Diese Mindestlänge sollte mindestens 2 m betragen. Weiterhin sollte der Innendurchmesser der Verbindungsleitungen 4 so bemessen sein, daß Brückenbildungen durch den Eisenschwamm mit Sicherheit ausgeschlossen sind. Es werden daher vorzugsweise Innendurchmesser von mindestens 0,5 m, z.B. 0,8 m verwendet.

Bei der Ausführungsform nach Fig. 1 ist auf den Topbereich des Einschmelzvergasers 2, also den oberen Abschluß desselben, zentrisch zur und in Richtung der genannten Längsachse ein Kuppelaufsatz 5 vorgesehen, der eine glockenartige Erweiterung des Einschmelzvergasers an dieser Stelle vorgibt. Wiederum hierzu mittig und senkrecht auf den Kuppelaufsatz 5 führt in diesen, in der dargestellten Weise, die Einlaßöffnung 3 für das Vergasungsmittel, also Kohle, Koks oder dgl., während die Einlässe 9, die unmittelbar die Austragsöffnungen der Schneckenförderer 7 bilden, senkrecht hierzu stehen und damit in den Bereich der zylindrischen Seitenwand des Kuppelaufsatzes 5 münden. In bezug auf den Kuppelaufsatz 5 und damit die Einlaßöffnungen 9 und 3 relativ weit entfernt befindet sich im Topbereich der Einschmelzvergaserwandung die wiederum kreisbogenförmige Anordnung der Auslässe 6 für das Roh- bzw. Reduktionsgas.

Die Eintrittsgeschwindigkeit des Eisenschwamms in den Einschmelzvergaser 2 wird durch die seitliche Einbringung desselben unmittelbar durch die Schnekkenförderer 7, d.h. allein durch deren Austrag bestimmt, wobei die Sinkgeschwindigkeit des Eisenschwamms innerhalb der Fallrohre 4 hierfür keine Rolle mehr spielt. Die mittige innerhalb des Kuppelaufsatzes 5 zusammengefaßte Zugabe sowohl des Vergasungsmittels über die Einlaßöffnung 3 als auch des heißen Eisenschwamms über die Austragsvorrichtung 7 konzentriert die Staubbildung von Kohle, Koks oder dgl. innerhalb dieses Kuppelaufsatzes 5, der dann zwangsläufig durch den Eisenschwamm weiter in den Innenraum des Einschmelzvergasers mitgerissen wird. Der Eisenschwamm fällt zusammen mit dem Vergasungsmittel weitgehend zentrisch in das Kohlefließbett oder auch ein Festbett des Einschmelzvergasers 1, von wo aus automatisch eine weitgehend homogene Teilung erfolgt. Vom zentrischen Fallbereich der Kohle und des Eisenschwammes, zwar noch im Topbereich des Einschmelzvergasers angeordnet, aber ausreichend entfernt, liegen die ein staubarmes Rohgas aus dem Innenraum des Vergasers ausbringenden Auslässe 6.

Für den Fall, daß der waagerechte Querschnitt des Einschmelzvergasers nicht wie allgemein üblich rund ausgebildet ist, sondern oval oder eine andere Formgebung besitzt, können mehrere solcher Kuppelaufsätze 5 im Topbereich einer solchen Vergaserform angeordnet werden.

In der Ausführungsform nach Fig. 2 wird auf einen Kuppelaufsatz verzichtet, wobei unter Beibehaltung der senkrechten Auslässe 8 im Boden des Direktreduktions-Schachtofens 1 für die Verbindungsleitungen 4, deren den Auslässen 8 entgegengesetztes Ende in radial zur Längsachse und waagerecht angeordneten Austragsvorrichtungen 7 mündet. Die als Schneckenförderer ausgebildeten Austragsvorrichtungen 7 entsprechen ansonsten in Anordnung und Ausführung denjenigen nach Fig. 1. Die Austragsenden der Schneckenförderer nach der Ausbildung gemäß Fig. 2 münden in kurze abgewinkelte, jedoch im wesentlichen senkrechte Vorstutzen 10 ein, die über eine sehr kurze Distanz in den Innenraum des Einschmelzvergasers 1 einmünden. Mittig zu den im zentrischen Topbereich des Einschmelzvergasers auf einem Kreis angeordneten Rohrstutzen 10 befindet sich fluchtend und in Richtung der Längsachse des Einschmelzvergasers 2 bzw. des Direktreduktions-Schachtofens 1 die Einlaßöffnung 3 für das Vergasungsmittel. Auch hier kann die Anordnung wieder so getroffen werden, daß der Abstand zwischen der Einlaßöffnung 3 und den um diese herum angeordneten Einlässen der Rohrstutzen 10 klein gegenüber dem Abstand zu den Auslässen 6 für das Roh- bzw. Reduktionsgas ist. Damit ergeben sich äquivalente Vorteile zu der Ausführungsform gemäß Fig. 1. Auch hier vermindert sich insbesondere durch starke Zugabe des Eisenschwammes über die Schneckenförderer die Eintrittsgeschwindigkeit in den Vergaser, was zu längeren Verweilzeiten des Eisenschwammes in der heißen aus Koks- und/oder Kohlestücken gebildeten Wirbelschicht im Vergaser führt. Für den Fall, daß ein Festbett vergaser zur Anwendung kommt, gilt dieses entsprechend, was letztlich ein besseres Aufschmelzen des Eisenschwamms sicherstellt.

## Patentansprüche

1. Vorrichtung zur Beschickung eines Einschmelzvergasers mit Vergasungsmitteln und mit aus einem oberhalb des Einschmelzvergasers angeordneten Direktreduktions-Schachtofen ausgetragenem Eisenschwamm, bestehend aus Ein- und Auslässen im unteren Teil des Schachtofens, im oberen Bereich des Vergasers symmetrisch zur Längsachse des Schachtofens und/oder des Vergasers verlaufenden Verbindungsleitungen in Form von Fallrohren zwischen dem Schachtofen und dem Vergaser, und radial zu dieser Längsachse ausgerichteten Austragsvorrichtungen für den Eisenschwamm, wie Schneckenförderer oder dgl., **dadurch gekennzeichnet,** daß die Verbindungsleitungen (4) für den Austrag des Eisenschwamms aus dem Direktreduktions-Schachtofen (1) in dessen untersten, im wesentlichen waagerecht verlaufenden Bodenbereich wenigstens annähernd senkrecht einmünden, daß die Austragsvorrichtungen (7) an den Einlässen (9,10) des Einschmelzvergasers in Austragungsrichtung hinter den Verbindungsleitungen (4) angeordnet sind, und daß der Einlaß (3) für das Vergasungsmittel in und mittig zu der Längsachse des Einschmelzvergasers (2), unmittelbar benachbart zu den Einlässen (9,10) liegt.

2. Vorrichtung nach Anspruch 1, dadurch gekennzeichnet, daß in den Einschmelzvergaser (2) die Einlässe (9) für den Eisenschwamm, und die mittige Einlaßöffnung (3) für das Vergasungsmittel, innerhalb eines Kuppelaufsatzes (5) des Einschmelzvergasers (2) einmünden.

3. Vorrichtung nach Anspruch 2, dadurch gekennzeichnet, daß die Einlässe (9) senkrecht zur Längsachse des Vergasers (2), und der Einlaß (3) zentrisch in der Längsachse des Einschmelzvergasers und damit auch des Kuppelaufsatzes (5) einmündet.

4. Vorrichtung nach mindestens einem der Ansprüche 1 bis 3, dadurch gekennzeichnet, daß in den senkrecht zur Längsachse des Vergasers (2) verlaufenden Einlässen (9), die radial und waagerecht hierzu liegenden Austragsvorrichtungen (7) enden, in deren von den Einlässen (9) entfernt liegenden Abschnitten, die Verbindungsleitungen (4) einmünden.

5. Vorrichtung nach Anspruch 1, dadurch gekennzeichnet, daß zwischen dem Austragsende der am Ende der Verbindungsleitungen (4) vorgesehenen Austragsvorrichtungen (7), und dem Einlaß (9) in den Einschmelzvergaser (2), im wesentlichen senkrecht verlaufende kurze Rohrstutzen (10) angeordnet sind.

6. Vorrichtung nach einem der Ansprüche 1 bis 5, dadurch gekennzeichnet, daß die Verbindungsleitungen (4), als Sperrorgane dienend eine solche Mindestlänge besitzen, daß die von ihnen aufgenommene Eisenschwammsäule die Druckdifferenz zwischen Direktreduktions-Schachtofen (1) und Einschmelzvergaser (2) ausgleicht.

7. Vorrichtung nach Anspruch 6, dadurch gekennzeichnet, daß die Verbindungsleitungen (4) eine Mindestlänge von 2 m besitzen.

8. Vorrichtung nach einem der Ansprüche 1 bis 7, dadurch gekennzeichnet, daß die Verbindungsleitungen (4) eine eine Brückenbildung durch den Eisenschwamm ausschließende lichte weite haben.

9. Vorrichtung nach Anspruch 8, dadurch gekennzeichnet, daß die Verbindungsleitungen (4) einen lichten Durchmesser von mindestens 0,5 m aufweisen.

## Claims

1. Device for charging fuel and sponge iron, which has been expelled from a direct-reduction shaft furnace arranged above the melting furnace, into a melting furnace comprising in the lower section of the shaft furnace inlets and outlets, in the upper section of the furnace connecting pipes extending symmetrically relative to the longitudinal axis of the shaft furnace and/or the furnace in the form of funnels between the shaft furnace and the furnace, and delivery means for the sponge iron arranged radially to this longitudinal axis, such as feed screws or the like, **characterised in that** the connecting pipes (4) for the delivery of the sponge iron from the direct-reduction funnel furnace (1) transit into its lowermost substantially horizontally extending ground area at least substantially vertically, in that the delivery means (7) are arranged at the inlets (9, 10) of the melting furnace in the output direction behind the connecting pipes (4), and in that the inlet (3) for the fuel is positioned in and centrally to the longitudinal axis of the melting furnace (2) immediately adjacent to the inlets (9, 10).

2. Device according to claim 1, **characterised in that** the inlets (9) for the sponge iron and the central inlet aperture (3) for the fuel terminate in the melting furnace (2) within a dome top (5) of the melting furnace (2).

3. Device according to claim 2, **characterised in that** the inlets (9) terminate vertically relative to the longitudinal axis of the furnace (2), and the inlet (3) centrally in the longitudinal axis of the melting furnace and, in consequence, also of the dome top (5).

4. Device according to at least one of claims 1 to 3, **characterised in that** the delivery means (7), which are disposed radially and horizontally to the inlets (9) which extend vertically to the longitudinal axis of the furnace (2) and into which means the connecting pipes (4) run at sections remote of the inlets (9), terminate in said inlets.

5. Device according to claim 1, **characterised in that** substantially vertically extending short pipe sockets (10) are arranged between the delivery end of the delivery means (7) provided at the end of the connecting pipes (4) and the inlet (9) into the melting furnace.

6. Device according to one of claims 1 to 6, **characterised in that** the connecting pipes (4) serving as blocking elements are of such minimum length that the accommodated pig iron column compensates the pressure difference between direct-reduction shaft furnace (1) and melting furnace (2).

7. Device according to claim 6, **characterised in that** the connecting pipes (4) have a minimum length of 2 m.

8. Device according to one of claims 1 to 7, **characterised in that** the connecting pipes (4) have a clearance which excludes the formation of a bridge by the pig iron.

9. Device according to claim 8, **characterised in that** the connecting pipes (4) have a clearance diameter of at least 0.5 m.

## Revendications

1. Dispositif pour l'alimentation d'un gazéificateur de fusion comportant des moyens de gazéification et du fer spongieux provenant d'un four vertical à réduction directe disposé au-dessus du gazéificateur, dispositif constitué d'orifices d'admission et d'échappement situés dans la partie inférieure du four vertical, de conduites de liaison dans la partie supérieure du gazéificateur, symétriques par rapport à l'axe longitudinal du four vertical et/ou du gazéificateur, ces conduites étant réalisées sous la forme de tubes de descente entre le four vertical et le gazéificateur, et constitué en outre de dispositifs d'expulsion du fer spongieux orientés radialement par rapport audit axe longitudinal, tels que des transporteurs à vis sans fin ou analogues, caractérisé en ce que les conduites de liaison (4) pour l'expulsion du fer spongieux du four vertical (1) débouchent sensiblement verticalement dans la partie la plus basse dudit four qui s'étend sensiblement horizontalement, en ce que les dispositifs d'expulsion (7) sont disposés sur les entrées (9, 10) du gazéificateur en aval des conduites de liaison (4) compte tenu de la direction d'expulsion et en ce que l'admission (3) pour le moyen de gazéification est située dans l'axe longitudinal du gazéificateur (2) et en son centre, au voisinage immédiat des entrées (9, 10).

2. Dispositif selon la revendication 1, caractérisé en ce que les entrées (9) pour le fer spongieux débouchent dans le gazéificateur de fusion (2) et en ce que l'orifice central d'admission (3) pour le moyen de gazéification débouche à l'intérieur d'une calotte complémentaire (5) du gazéificateur (2).

3. Dispositif selon la revendication 2, caractérisé en ce que les entrées (9) débouchent perpendiculairement à l'axe longitudinal du gazéificateur (2) et en ce que l'admission (3) débouche au centre dans l'axe longitudinal du gazéificateur de fusion et donc également de la calotte (5).

4. Dispositif selon l'une quelconque des revendications 1 à 3, caractérisé en ce que les dispositifs d'expulsion (7) aboutissent aux entrées (9) s'étendant perpendiculairement à l'axe longitudinal du gazéificateur (2), les conduites de liaison (4) venant déboucher dans des parties des dispositifs (7) éloignées desdites entrées (9).

5. Dispositif selon la revendication 1, caractérisé en ce qu'entre l'extrémité d'expulsion des dispositifs (7) prévus à l'extrémité des conduites de liaison (4) et l'entrée (9) dans le gazéificateur de fusion (2) sont disposés des raccords tubulaires courts (10) s'étendant sensiblement verticalement.

6. Dispositif selon l'une quelconque des revendications 1 à 5, caractérisé en ce que les conduites de liaison (4) servant d'organes d'arrêt ont une longueur minimale telle que la colonne de fer spongieux se trouvant à l'intérieur de ces conduites compense la différence de pression entre le four vertical à réduction directe (1) et le gazéificateur de fusion (2).

7. Dispositif selon la revendication 6, caractérisé en ce que les conduites de liaison (4) ont une longueur minimale de 2 m.

8. Dispositif selon l'une quelconque des revendications 1 à 7, caractérisé en ce que les conduites de liaison (4) ont une section d'ouverture telle qu'elle évite la formation d'un pont constitué par le fer spongieux.

9. Dispositif selon la revendication 8, caractérisé en ce que la section d'ouverture des conduites de liaison (4) a un diamètre d'au moins 0,5 m.
